# EUROPÄISCHE PATENTSCHRIFT

(11) **EP 0 291 541 B1**
(45) Veröffentlichungstag und Bekanntmachung des Hinweises auf die Patenterteilung: **20.12.1989**
(21) Anmeldenummer: 87107123.9
(22) Anmeldetag: 16.05.1987
(51) Int. Cl.: E06B 7/10

(54) **Lüftungseinrichtung für Drehflügelfenster**
Ventilating device for revolving wing windows
Dispositif d'aérage pour fenêtres à battants rotatifs

(43) Veröffentlichungstag der Anmeldung: 23.11.1988
(73) Patentinhaber: Meeth, Ernst Josef, D-54531 Wallscheid (DE)
(72) Erfinder: Meeth, Ernst Josef, D-54531 Wallscheid (DE)
(74) Vertreter: Schönherr, Wolfgang

(56) Entgegenhaltungen:
- DE-A- 3 119 364
- DE-A- 3 200 113
- DE-A- 3 427 545
- DE-U- 7 934 900
- DE-U- 8 528 827

## Beschreibung

Die Erfindung betrifft eine Lüftungseinrichtung für Drehflügelfenster mit einer zwischen Flügelrahmen und Blendrahmen gebildeten, mit Lufteintritts-und Luftaustrittsöffnungen versehenen Luftführungskammer.

Es ist bekannt, Drehflügelfenster mit einer Lüftungseinrichtung zu versehen, die im Flügelrahmen integriert ist. Der Einbau einer solchen Lüftungseinrichtung ist aufwendig, die Stabilität des Flügelrahmens ist geschwächt. Die an der Außenseite des Flügelrahmens angeordneten Lüftungsöffnungen lassen sich von innen nicht ohne weiteres betätigen. Bei geöffneter Lüftungseinrichtung tritt Zugluft auf.

Es ist auch ein Fenster, bestehend aus Blendrahmen und Flügelrahmen bekannt (DE-U 8 528 827), das beidseitig am Fenster Luftzuströmöffnungen und im Bereich des oberen Querholmes des Flügelrahmens raumseitig Luftaustrittsöffnungen hat und bei dem der Blendrahmen mit dem geschlossenen Flügelrahmen eine Luftführungskammer aufweist. Es ist ferner ein Fenster mit Lüftungseinrichtung bekannt (DE-A 3 119 364), bei dem auf den unteren und oberen Blendrahmen U-Profile derart angeordnet sind, daß zwischen Blendrahmen und Flügelrahmen eine Luftkammer gebildet ist, die mit beiden Seiten des Fensters in Verbindung steht.

Nachteilig ist bei den bekannten Fenstern, daß beim Zusammentreffen von unterschiedlich temperierter Frischluft und Rauminnenluft Kondenswassemiederschlag entsteht.

Aufgabe der Erfindung ist es, eine Lüftungseinrichtung zu schaffen, die nicht in den Flügelrahmen eingreift und einen Temperaturausgleich der Außenluft und der Innenluft gewährleistet, wobei die Bedienung der Verschlußeinrichtung für die Lüftungsöffnungen einfach und schnell möglich ist.

Zur Lösung dieser Aufgabe ist die Lüftungseinrichtung durch mindestens drei zwischen Flügelrahmen (2) und Blendrahmen (1) umlaufende, getrennte Luftkanäle gekennzeichnet, von denen der mittlere mit den beiden äußeren durch Luftdurchtrittsöffnungen verbunden ist, einer der äußeren Luftkanäle mit der Außenluft und der andere äußere Luftkanal mit der Rauminnenluft verbunden sind, wobei die Ein-, Durch-, und Austritte (6, 7, 10, 11) der Luft versetzt zueinander angeordnet sind und der Luftstrom an den Luftein- und Luftaustrittsöffnungen der Lüftungseinrichtungen parallel zur Fensterflügelfläche verläuft.

Vorteilhaft weist der Fensterflügel an seiner Au-βenseite einen umlaufenden Luftkanal mit schließseitig angeordneten Lufteintrittsöffnungen und bandseitig angeordneten Luftaustrittsöffnungen auf, ist bei geschlossenem Fensterflügel zwischen Flügelrahmen und Blendrahmen eine durch umlaufende Dichtungen an der Außen- und Innenseite des Fensterflügels verschlossene Hohlkammer gebildet und weist der Fensterflügel an seiner Innenseite einen umlaufenden Luftkanal mit schließseitig angeordneten Lufteintrittsöffnungen und bandseitig angeordneten Luftaustrittsöffnungen auf, wobei die Luftaustrittsöffnung des Luftkanals an der Fensterflügelaußenseite und die Lufteintrittsöffnung des Luftkanals an der Fensterflügelinnenseite mit der Hohlkammer zwischen Flügelrahmen und Blendrahmen verbunden sind.

Vorteilhaft sind die beiderseitigen Dichtungen der Hohlkammer an den Außenseiten des zugeordneten außenseitigen bzw. innenseitigen Luftkanals verbunden. Die Dichtung ist dabei vorteilhaft als Schlauchdichtung ausgebildet.

Nach einer vorteilhaften Ausführungsform weist die Hohlkammer nahe der Fensterinnenseite eine Erweiterung auf.

Innerhalb des außenseitigen Luftkanals ist vorteilhaft ein Filter in Form einer Filtermasse oder einer Filterfüllung angeordnet.

Die Lufteintrittsöffnungen des außenseitigen Luftkanals sind nach einer bevorzugten Ausführungsform verschließbar. Innerhalb des außenseitigen Luftkanals ist hierzu ein Verschlußschieber verschiebbar angeordnet. Der Verschlußschieber ist vorteilhaft mit der Schließeinrichtung des Fensterflügels verbunden.

Nach einer vorteilhaften Ausführungsform ist die Länge des Verschlußschiebers kürzer als der mit Luftdurchtrittsöffnungen versehene Abschnitt des Luftkanals.

Die Lüftungseinrichtung nach der Erfindung ist in den Zeichnungen beispielhaft dargestellt. Es zeigen:
Fig. 1 ein Drehflügelfenster mit drei umlaufenden Luftkanälen in Draufsicht,
Fig. 2 Flügelrahmen und Blendrahmen des Drehflügelfensters nach Fig. 1 im Querschnitt nach 11-11 der Fig. 1,
Fig. 3 Flügelrahmen und Blendrahmen im Querschnitt nach 111-111 der Fig. 1,
Fig. 4 einen Querschnitt von Flügelrahmen und Blendrahmen mit die Lufteintrittsöffnung verschlie-βendem Verschlußschieber.

Das Fenster nach Fig. 1 besteht aus einem Blendrahmen (1) und einem Flügelrahmen (2), der eine Verglasung (3) umschließt.

Am Flügelrahmen (2) sind außenseitig ein Luftkanal (4) und innenseitig ein Luftkanal (5) angebracht, wobei beide Luftkanäle den Flügelrahmen (2) als Ringkanäle umlaufen.

Der Luftkanal (4) an der Außenseite des Flügelrahmens (2) weist eine Lufteintrittsöffnung (6) und eine Luftaustrittsöffnung (7) auf. An der Außenseite des Luftkanals (4) befindet sich eine schlauchförmige Dichtung (8), die gegen einen entsprechenden Ansatz (9) des Blendrahmens (1) anschlägt.

Der innenseitige Luftkanal (5) weist eine Lufteintrittsöffnung (10) und eine Luftaustrittsöffnung (11) auf.

Die Lufteintrittsöffnung (6) und die Luftaustrittsöffnung (11) sind derart angeordnet, daß der sie durchströmende Luftstrom etwa parallel zur Fensterflügelfläche verläuft.

Zwischen dem Lüftungskanal (4) an der Flügelau-βenseite und dem Lüftungskanal (5) an der Flügelinnenseite ist eine Hohlkammer (12) gebildet, die sich in der Falz zwischen Blendrahmen (1) und Flügelrahmen (2) befindet. Diese Hohlkammer ist ebenfalls ringförmig den Flügelrahmen umlaufend ausgebildet. Sie weist nahe der Flügelinnenseite eine Erweiterung (13) auf.

Wie durch die Pfeile angedeutet, dringt die Au-Benluft an dem schließseitigen Schenkel (14) des Flügelrahmens (2) in den Lüftungskanal (4) ein, wird dann durch den Lüftungskanal (4) seitlich bis zum bandseitigen Rahmenschenkel (15) geführt.

Der Luftstrom gelangt dann durch die Luftaustrittsöffnung (7) in die Hohlkammer (12) und wird hier wieder bis zum schließseitigen Schenkel (14) zurückgeführt. Hier gelangt sie durch die Lufteintrittsöffnung (10) in den innenseitigen Luftkanal (5), den sie wiederum bis zum bandseitigen Schenkel (15) durchfließt, um durch die Luftaustrittsöffnung (11) in den Innenraum auszutreten. Im Laufe dieses Lüftungsweges hat sich die frische Außenluft abgekühlt bzw. erwärmt, so daß sie beim Austritt aus der Luftaustrittsöffnung (11) etwa gleiche Temperatur wie die Raumluft angenommen hat.

Bei der Ausführungsform nach Fig. 4 ist im Lüftungskanal (4) ein Schieber (16) mit U-förmigem Querschnitt angeordnet, der mit Hilfe eines Mitnehmers (17) durch Drehen eines Handgriffs (18) innerhalb des Luftkanals (4) derart verschiebbar ist, daß die Lufteintrittsöffnung (6) verschlossen werden kann.

Innerhalb des Luftkanals (4) ist ein Filter (19) zum Abfangen von Verunreinigungen angeordnet.

## Patentansprüche

1. Lüftungseinrichtung für Drehflügelfenster mit einer zwischen Flügelrahmen und Blendrahmen gebildeten, mit Lufteintritts- und Luftaustrittsöffnungen versehenen Luftführungskammer, gekennzeichnet durch mindestens drei zwischen Flügelrahmen (2) und Blendrahmen (1) umlaufende, getrennte Luftkanäle (4, 5, 12), von denen der mittlere (12) mit den beiden äußeren (4, 5) durch Luftdurchtrittsöffnungen (7, 10) verbunden ist, einer der äußeren Luftkanäle (4) mit der Außenluft und der andere äußere Luftkanal (5) mit der Rauminnenluft verbunden sind, wobei die Ein-, Durch- und Austritte (6, 7, 10, 11) der Luft versetzt zueinander angeordnet sind und der Luftstrom an den Luftein- (6) und Luftaustrittsöffnungen (11) der Lüftungseinrichtungen parallel zur Fensterflügelfläche verläuft.

2. Lüftungseinrichtung nach Anspruch 1, dadurch gekennzeichnet, daß der Fensterflügel (2) an seiner Außenseite einen umlaufenden Luftkanal (4) mit schließseitig angeordneten Lufteintrittsöffnungen (6) und bandseitig angeordneten Luftaustrittsöffnungen (7) aufweist, daß bei geschlossenem Fensterflügel zwischen Flügelrahmen (2) und Blendrahmen (1) eine durch umlaufende Dichtungen (8) an der Außen- und Innenseite des Fensterflügels verschlossene Hohlkammer (12) gebildet ist und daß der Fensterflügel an seiner Innenseite einen umlaufenden Luftkanal (5) mit schließseitig angeordneten Lufteintrittsöffnungen (10) und bandseitig angeordneten Luftaustrittsöffnungen (11) aufweist, wobei die Luftaustrittsöffnung des Luftkanals an der Fensterflügelaußenseite und die Lufteintrittsöffnung des Luftkanals an der Fensterflügelinnenseite mit der Hohlkammer zwischen Flügelrahmen und Blendrahmen verbunden sind.

3. Lüftungseinrichtung nach den Ansprüchen 1 und 2, dadurch gekennzeichnet, daß die beiderseitigen Dichtungen (8) der Hohlkammer an den Außenseiten des zugeordneten außenseitigen bzw. innenseitigen Luftkanals (4, 5) verbunden sind.

4. Lüftungseinrichtung nach Anspruch 3, dadurch gekennzeichnet, daß die Dichtung (8) als Schlauchdichtung ausgebildet ist.

5. Lüftungseinrichtung nach einem der Ansprüche 1 bis 3, dadurch gekennzeichnet, daß die Hohlkammer (12) nahe der Fensterinnenseite eine Erweiterung (13) aufweist.

6. Lüftungseinrichtung nach einem der Ansprüche 1 bis 5, dadurch gekennzeichnet, daß innerhalb des außenseitigen Luftkanals (4) ein Filter (19) angeordnet ist.

7. Lüftungseinrichtung nach einem der Ansprüche 1 bis 6, dadurch gekennzeichnet, daß die Lufteintrittsöffnungen (6) des außenseitigen Luftkanals (4) verschließbar sind.

8. Lüftungseinrichtung nach einem der Ansprüche 1 bis 7, dadurch gekennzeichnet, daß innerhalb des außenseitigen Luftkanals (4) ein Verschlußschieber (16) verschiebbar angeordnet ist.

9. Lüftungseinrichtung nach Anspruch 8, dadurch gekennzeichnet, daß der Verschlußschieber (16) mit der Schließeinrichtung (18) des Fensterflügels (2) verbunden ist.

10. Lüftungseinrichtung nach Anspruch 8, dadurch gekennzeichnet, daß die Länge des Verschlußschiebers (16) kürzer als der mit Luftdurchtrittsöffnungen (6) versehene Abschnitt des Luftkanals (4) ist.

## Claims

1. Ventilating device for revolving-wing windows including an air-duct chamber formed between wing frame and outer frame and provided with air-inlet and air-outlet openings, characterised by at least three separate air channels (4, 5, 12) circumventing between wing frame (2) and outer frame (1), with the middle channel (12) being liked with the two outer channels (4, 5) by airpassage openings (7, 10), with one of the outer air channels (4) being liked with the outside air and the other outer air cannel (5) being linked with the room inside air whereby the air inlets, passages and outlets (6, 7, 10, 11) are disposed removed from each other and the air stream at the air-inlet (6) and air-outlet (11) openings runs parallel with the window-wing surface.

2. Ventilating device according to claim 1, characterised in that the window wing (2) has on its outside a circumventing air channel (4) including air-inlet openings (6) located at the locking side and air-outlet openings (7) located at the hinged side, that with the window wings shut, a hollow chamber is formed between wing frame (2) and outer frame (1) which chamber is sealed by seals (8) circumventing the outside and the inside of the window wing, and that the window wing has at its inner side a circumventing air channel (5) with air-inlet openings (10) located at the locking side and air-outlet openings (11) located at the hinged side whereby the air-outlet opening of the air channel at the window wing outside and the air-inlet opening of the air channel at the window wing inside are linked with the hollow chamber between wing frame and outer frame.

3. Ventilating device according to one of the claims 1 and 2, characterised in that the two-sided seals (8) of the hollow chamber are linked at the outsides of the corresponding outer side or inner side air channel (4, 5) respectively.

4. Ventilating device according to claim 3, characterised in that the seal (8) is 3 hose-type seal.

5. Ventilating device according to one of the claims 1 to 3, characterised in that the hollow chamber (12) has an expansion (13) near the window's inside.

6. Ventilating device according to one of the claims 1 to 5, characterised in that a filter (19) is disposed inside the outside air channel (4).

7. Ventilating device according to one of the claims 1 to 6, characterised in that the air-inlet openings (6) of the outside air channel (4) can be shut.

8. Ventilating device according to one of the claims 1 to 7, characterised in that a shutting lever (16) is slidingly disposed inside the outside air channel (4).

9. Ventilating device according to claim 8, characterised in that the shutting lever (16) is connected to the locking device (18) of the window wing (2).

10. Ventilating device according to claim 8, characterised in that the length of the shutting lever (16) is less than the section of the air channel (4) with air passage openings (6).

## Revendications

1. Dispositif de ventilation pour fenêtre à châssis tournant avec une chambre de guidage de l'air formée entre le châssis du battant et la traverse dormante et munie d'orifices d'admission et de sortie d'air, caractérisé par au moins trois conduits d'air (4, 5, 12) distincts et continus entre le châssis du battant (2) et la traverse dormante (1), le conduit central (12) est en communication evec les deux conduits extérieurs (4, 5) par des orifices de passage d'air (7, 10), l'un des conduits d'air extérieurs (4) est en communication avec l'air extérieur et l'autre conduit d'air extérieur (5) est en communication avec l'intérieur de la pièce, les admissions, passages et sorties d'air (6, 7, 10, 11) étant décalés entre eux et les flux d'air sur les orifices d'admission (6) et de sortie (11) des dispositifs de ventilation circulant parallèlement à la surface des battants.

2. Dispositif de ventilation selon la revendication 1, caractérisé par le fait que le battant (2) présente à sa partie extérieure un conduit périphérique (4) avec des orifices d'admission d'air (6) disposés côté serrure, et des orifices de sortie d'air (7) disposés côté penture, qu'une chambre creuse (12) qui est formée, lorsque le battant est fermé, entre le châssis de battant (2) et la traverse dormante (1) est fermée par des joints périphériques (8) sur l'extérieur et l'intérieur du battant et que ce dernier présente à l'intérieur un conduit périphérique (5) avec des orifices d'admission d'air (10) disposés côté serrure et des orifices de sortie d'air (11) disposés côté penture, l'orifice de sortie du conduit d'air sur l'extérieur du battant et l'orifice d'admission du conduit d'air sur l'intérieur du battant étant en communication avec la chambre creuse entre le châssis du battant et la traverse dormante.

3. Dispositif de ventilation selon les revendications 1 et 2, caractérisé par le fait que les joints d'étanchéité (8) des deux côtés de la chambre creuse sont reliés aux faces extérieures du conduit d'air correspondant intérieur ou extérieur (4, 5).

4. Dispositif de ventilation selon la revendication 3, caractérisé par le fait que le joint (8) est un joint tubulaire.

5. Dispositif de ventilation selon l'une des revendications 1 à 3, caractérisé par le fait que la chambre creuse (12) présente un évasement (13) au voisinage de l'intérieur de la fenêtre.

6. Dispositif de ventilation selon l'une quelconque des revendications 1 à 5, caractérisé par le fait qu'un filtre (19) est disposé à l'intérieur du conduit d'air (4) extérieur.

7. Dispositif de ventilation selon l'une quelconque des revendications 1 à 6, caractérisé par le fait que les orifices d'admission d'air (6) du conduit d'air (4) extérieur peuvent être fermés.

8. Dispositif de ventilation selon l'une des revendications 1 à 7, caractérisé par le fait qu'une barre d'enclenchement (16) est montée mobile à l'intérieur du conduit d'air extérieur (4).

9. Dispositif de ventilation selon la revendication 8, caractérisé par le fait que la barre d'enclenchement (16) est connectée avec le système de fermeture (18) du battant (2).

10. Dispositif de ventilation selon la revendication 8, caractérisé par le fait que la longueur de la barre d'enclenchement (16) est inférieure à la section du conduit d'air (4) muni des orifices de passage d'air (6).
